# EUROPÄISCHE PATENTSCHRIFT

(11) **EP 0 019 114 B1**
(45) Veröffentlichungstag und Bekanntmachung des Hinweises auf die Patenterteilung: **30.03.1983**
(21) Anmeldenummer: 80102205.4
(22) Anmeldetag: 24.04.1980
(51) Int. Cl.: B22D 11/16

(54) **Verfahren und Vorrichtung zum Stranggiessen von mehreren Strängen**
Method and apparatus for the continuous casting of several strands
Procédé et dispositif pour la coulée continue de plusieurs barres

(30) Priorität: 27.04.1979 CH 3975/79
(43) Veröffentlichungstag der Anmeldung: 26.11.1980
(73) Patentinhaber: CONCAST HOLDING AG, CH-8027 Zürich (CH)
(72) Erfinder: Schmid, Markus, CH-8045 Zürich (CH); Gloor, Hans, CH-5222 Umiken (CH)
(74) Vertreter: Zeller, Josef

## Beschreibung

Die Erfindung betrifft ein Verfahren zum Stranggiessen von mehreren Strängen, wobei aus mindestens einem Zwischengefäss Stahl in Kokillen gegossen wird, die sich bildenden Stränge mit gleicher Geschwindigkeit aus den Kokillen ausgezogen, gekühlt und die Badspiegel in den Kokillen auf gewünschten Höhen gehalten werden sowie eine Vorrichtung zur Durchführung des Verfahrens.

Bei Mehrstranganlagen wird üblicherweise jedem Strang ein eigenes Treibaggregat zugeordnet, so dass diese mit einer individuellen Strangausziehgeschwindigkeit gefahren werden können. Um die Abstände zwischen den Strängen klein zu halten, sind Treibaggregate mit hohlen Treibrollen bekannt geworden (DE-A 2 702 894), durch welche Antriebswellen für benachbarte Stränge geführt werden. Solche Treibaggregate erlauben eine jedem Strang angepasste Ausziehgeschwindigkeit, sind aber von der Konstruktion her kompliziert und sehr kostspielig.

Es ist weiter bekannt (DE-B 1 254 828), Plattenkokillen bei Brammenanlagen mittels gekühlten Zwischenwänden zu unterteilen. Durch diese Massnahme wird es möglich, auf einer Einstrang-Brammenanlage zwei schmale Brammen oder drei Vorblöcke gleichzeitig zu giessen. Es ist dabei notwendig, dass das Zwischengefäss mit entsprechend angeordneten Bodenausgussdüsen versehen ist, von denen jeder mit einem Verschlussorgan ausgerüstet ist. Die in einer solchen Anlage erzeugten Stränge werden - bedingt durch die Konstruktion der Strangführung und des Treibers - mit der gleichen Geschwindigkeit aus der Kokille ausgezogen und in der Regel auch gemeinsam getrennt. Die Badspiegel der einzelnen Stränge werden von Hand oder mit Badspiegelregeleinrichtungen über stopfen- oder schiebergesteuerte Ausgussdüsen auf ihrer Sollhöhe gehalten. Das gleichzeitige Giessen mehrerer Stränge aus einer Plattenkokille wird in der Fachsprache Zwillings- oder Drillingsguss genannt.

Der in der Praxis eingeführte Zwillingsguss wird jedoch nur zur Herstellung von schmalen Brammen oder Vorblöcken eingesetzt. Kleine Formate wie Knüppelstränge sind bis heute im Zwillingsguss nicht hergestellt worden. Einerseits ergeben sich in bezug auf Betriebssicherheit Schwierigkeiten, den Badspiegel bei höheren Giessgeschwindigkeiten auf Sollhöhe zu halten und anderseits sind kostspielige Verschluss- und Regelorgane für jeden Strang notwendig. Entsprechend einem Artikel « Zum Stand des Stahlstranggiessens in der Schweizerischen Bauzeitung, 89. Jahrgang, Heft 39, 30. Sept. 1971, Seite 977, sind die Formatbereiche wie folgt definiert : Knüppelstränge bis 160 mm vierkant, daran anschliessend Vorblockformate bis über 500 mm vierkant. Unter Brammenformaten werden Rechteckformate von 300 x 100 mm bis 2 200 x 320 mm zusammengefasst.

Ferner ist es aus der DE-A2836711 bekannt, den Badspiegel bei ungeregeltem Schmelzenzufluss über die Ausziehgeschwindigkeit zu regeln.

Der Erfindung liegt die Aufgabe zugrunde, ein Verfahren zum gleichzeitigen Giessen von mehreren Strängen mit kleinem Strangabstand zu schaffen, bei welchem die gegossenen Stränge von einem gemeinsamen Treibaggregat mit gleicher Geschwindigkeit ausgezogen werden und das einfacher und betriebssicherer arbeitet. Im weiteren soll das Verfahren für kleine Strangformate anwendbar und durch einfache Mittel automatisierbar sein. Ebenfalls soll der betriebliche Kostenaufwand für die Regeleinrichtungen und deren Unterhalt sowie der Personalaufwand für den Giessbetrieb minimal sein.

Diese Aufgabe wird nach dem erfindungsgemässen Verfahren dadurch gelöst, dass die Ausziehgeschwindigkeit in Abhängigkeit der pro Zeiteinheit umgeregelt in eine erste Kokille einfliessende Referenzzuflussmenge gesteuert und die Zuflussmenge in mindestens eine weitere Kokille mittels einer, von einer Badspiegelmesseinrichtung angesteuerten Zuflussregeleinrichtung in Abhängigkeit von dieser Ausziehgeschwindigkeit reguliert wird.

Diese Verfahrenslehre ergibt ein neues Steuerkonzept für das Giessen von mehreren Strängen mit kleinem Strangabstand gemäss dem Oberbegriff, wobei das Halten der Badspiegelhöhe eines ersten Stranges über die Strangausziehgeschwindigkeit und mindestens eines weiteren Stranges über eine Regeleinrichtung an der Ausgussdüse erreicht wird. Eine Zuflussregelung in die Kokille des ersten Stranges ist dabei nicht notwendig. Dies ergibt einen verminderten betrieblichen Aufwand für Ausrüstung und Unterhalt von Regelorganen und des Personalaufwandes für den Giessbetrieb. Zusätzlich kann auch das Halten der Badspiegelhöhe bei kleinen Strangformaten mit hohen Giessgeschwindigkeiten im Zwillingsguss erreicht werden.

Die erfindungsgemässe Vorrichtung zeichnet sich dadurch aus, dass die Badspiegelmesseinrichtung der ersten, einen ungeregelten Schmelzenzufluss aufweisenden Kokille mit einer Regeleinrichtung für die Geschwindigkeit des gemeinsamen Ausziehaggregates elektrisch verbunden ist und dass die Badspiegelmesseinrichtung der weiteren Kokillen mit Regeleinrichtungen für die Zuflussmenge elektrisch verbunden ist.

Die in die erste Kokille einfliessende Referenzzuflussmenge wird im wesentlichen durch Form und Abmessung einer verschlusslosen Ausgussdüsenöffnung festgelegt.

Eine gewisse Aenderung der Referenzzufuhrmenge kann, wenn erforderlich, durch Wahl der Badspiegelhöhe im Zwischengefäss erreicht werden. Eine solche Anordnung erlaubt eine wesentliche Reduktion von Verschluss- und Regelorganen. Bei Störungen besteht die Möglichkeit, den Stahlstrahl mit einer Ueberlaufrinne abzuleiten und in Notfällen kann die Ausgussdüse mittels einem Kupferstopfen durch Einfrieren geschlossen werden.

Anstelle von beispielsweise Stopfen- oder Schieberverschlüssen für die Regelung des Giessstrahles für die weiteren Kokillen, kann, nach einem weiteren Merkmal der Erfindung, mit Vorteil der sich in der Ausgussdüse des Zwischengefässes bildende Giessstrahl durch einschnürende elektromagnetische Felder beaufschlagt werden. Eine solche Regeleinrichtung für die Zuflussmenge besteht aus den Giessstrahl einschnürenden elektromagnetischen Spulen.

Alternativ kann aber auch der sich in der Ausgussdüse des Zwischengefässes bildende Giessstrahl für die weiteren Kokillen durch einströmende Gase geregelt werden. Die entsprechende Zuflussmengenregelung besteht dabei aus einer in die Ausgussdüse einmündenden Gaszuführeinrichtung und einer dazugehörigen Regelung.

Die beiden genannten Regelverfahren arbeiten ohne mechanische Kraftgeräte, wie hydraulische Zylinder, und ohne feuerfeste Teile, wie Stopfen oder Schieberplatten. Dadurch wird der Unterhalt verbilligt und die Giesszeit pro Sequenzguss wegen fehlendem Verschleiss an solchen feuerfesten Teilen verlängert. Im weiteren kann für die Steuerung des magnetischen Kraftfeldes oder für die Gasmenge eine gegenüber den bekannten Stopfen- oder Schiebersteuerungen einfachere Steuerung gewählt werden.

Werden sehr kleine Strangabschnitte gewählt, so können mit Vorteil die erste und die weitere Kokille in einem gemeinsamen Rahmen angeordnet und dieser Rahmen mit einer Oszillationseinrichtung verbunden werden. Die Kokillen werden dabei im Gleichlauf oszilliert.

Erfahrungsgemäss setzen sich in Ausgussdüsen Tonerdeablagerungen ab und verkleinern dadurch den offenen Düsenquerschnitt nach längerer Giessdauer. Bei nicht regelbaren Ausgussdüsen für die Referenzzuflussmenge ist es vorteilhaft, wenn der Durchflussquerschnitt dieser Ausgussdüse für die erste kokille etwa 10% kleiner ist als die Durchflussquerschnitte der Ausgussdüsen für die weiteren Kokillen. Störungen, die durch ungleichmässiges Zusetzen der Düsen für die erste oder die weiteren Kokillen entstehen könnten, werden durch diese Massnahme vermindert.

Die Erfindung soll anhand der nachfolgend beschriebenen Beispiele erläutert werden. Dabei zeigen :
Figur 1 eine schematisch dargestellte Seitenansicht einer Stranggiessanlage,
Figur 2 einen Schnitt durch eine Ausgussdüse mit elektromagnetischer Regeleinheit und
Figur 3 einen Schnitt durch eine Ausgussdüse mit Gaszuführeinrichtung als Regeleinheit.

In Fig. 1 ist ein Zwischengefäss 1 mit zwei Ausgussdüsen 2, 2' oberhalb von zwei in einem Kokillenrahmen 4 befestigten Kokillen 3, 3' angeordnet. Jede Kokille ist mit je einer Badspiegelmesseinrichtung 6, 6' versehen, die in diesem Beispiel als optische Messeinrichtungen dargestellt sind. Es kann selbstverständlich auch jede andere Badspiegelmesseinrichtung anstelle der optischen verwendet werden. Den Kokillen nachgeordnet ist eine Sekundärkühlzone 8 und anschliessend daran ein gemeinsamens Ausziehaggregat 10 für die beiden Stränge 9, 9'.

Die Badspiegelmesseinrichtung 6 der ersten Kokille 3 ist mit einer Steuerung 11 für die Ausziehgeschwindigkeit des Ausziehaggregates 10 elektrisch verbunden. Bei zu grossem Metallzufluss aus der Ausgussdüse 2 wird durch die Steuerung 11 automatisch die Ausziehgeschwindigkeit für die beiden Stränge 9, 9' erhöht und umgekehrt. Die Badspiegelmesseinrichtung 6' der zweiten Kokille 3' oder weiterer im Kokillenrahmen 4 angeordneten Kokillen ist mit einer Regeleinrichtung für die Zuflussmenge aus der Ausgussdüse 2' elektrisch verbunden.

Diese Regeleinrichtung besteht aus einer Steuerung 13 und einer Spule 15, die den sich bildenden Giessstrahl für die Kokille 3' mittels einem einschnürenden elektromagnetischen Feld beaufschlägt. Durch diesen Einschnüreffekt wird die durchfliessende Metallmenge geregelt.

Das erfindungsgemässe Verfahren setzt voraus, dass die beiden Stränge 9, 9' mit der gleichen Geschwindigkeit, d. h. von einem einzigen Ausziehaggregat 10, aus der Kokille ausgezogen werden. Die Ausziehgeschwindigkeit wird dabei in Abhängigkeit der pro Zeiteinheit in die erste Kokille 3 einfliessenden Referenzzuflussmenge gesteuert und die Zuflussmenge in der weiteren Kokille 3' wird in Abhängigkeit von der Ausziehgeschwindigkeit über die ' Badspiegelmesseinrichtung 6', der Steuerung 13 und der elektromagnetischen Spule 15 reguliert. Die in die erste Kokille 3 einfliessende Referenzzuflussmenge ist im wesentlichen nur durch Form und Abmessung der verschlusslosen Ausgussdüse 2 festgelegt. Anstelle der einen weiteren Kokille 3' können zusätzliche Kokillen vorhanden sein.

Der Durchflussquerschnitt der Ausgussdüse 2 für die Referenzzuflussmenge in die erste Kokille 3 wird mit Vorteil etwa 10 % kleiner als der Durchflussquerschnitt der Ausgussdüse 2' für die weitere Kokille 3' gewählt.

Die erste Kokille 3 und die weitere Kokille 3' sind über den Kokillenrahmen 4 mit einer Oszillationseinrichtung 17 verbunden. Beide Kokillen 3, 3' oszillieren somit im Gleichlauf.

Um das Angiessen auf einer solchen Stranggiessanlage zu erleichtern, ist es von Vorteil, wenn die Badspiegelmesseinrichtungen in den Kokillen einen sehr grossen Höhenbereich messen können und Einrichtungen vorgesehen sind, die die Steiggeschwindigkeit der Badspiegel in den beiden Kokillen 3, 3' beim Angiessen messen und vergleichen können. Mittels einem solchen Vergleichssignal ist es möglich, unterschiedliche Zuflussmengen frühzeitig festzustellen und die elektromagnetische Spule 15 vor Erreichen der Sollbadspiegelhöhe anzusteuern, um dadurch ein ströungsfreies Anfahren auch bei kleinen Formaten zu ermöglichen.

In Fig. 2 ist einer Ausgussdüse 2 eines Zwischengefässes eine Drosseleinrichtung in Form einer elektromagnetischen Spule 21 zugeordnet. Die Spule 21 erzeugt ein Kraftfeld mit einer Wirkrichtung 22 gegen den Giessstrahl. In Abhängigkeit der Stromstärke in der Spule 21 verändert sich das kraftfeld und dadurch die Ausflussmenge aus der Düse 2. Die Drosselung mit der Spule 21 ist von der maximalen Durchflussmenge her gesehen nur in einem bestimmten Bereich wirksam. Zum Verschliessen der Düse kann in einem Notfall ein Kupferstopfen verwendet werden.

In Fig. 3 ist eine Ausgussdüse 31 mit einer Drosseleinrichtung in Form einer Gaszuführung 32 und einer Steuerung 33 für die Gasmenge ausgestattet. Die Steuerung 33 ist ihrerseits mit der entsprechenden Badspiegelmesseinrichtung verbunden. Durch das eingepresste inerte Gas soll die Zuflussströmung im Einlauftrichter gestört werden, um eine Drosselung der Zuflussmenge zu erreichen.

Anstelle der beschriebenen Drosselvorrichtungen können auch andere Drosselvorrichtungen verwendet werden.

Die Oszillationsbewegung der Kokille kann beispielsweise durch Aufbringen einer Vibrationsbewegung oder von Ultraschallwellen ersetzt werden.

## Patentansprüche

1. Verfahren zum Stranggiessen von mehreren Strängen, wobei aus mindestens einem Zwischengefäss (1) Stahl in Kokillen (3, 3') gegossen wird, die sich bildenden Stränge (9, 9') mit gleicher Geschwindigkeit aus den Kokillen (3, 3') ausgezogen, gekühlt und die Badspiegel in den Kokillen (3, 3') auf gewünschten Höhen gehalten werden, dadurch gekennzeichnet, dass die Ausziehgeschwindigkeit in Abhängigkeit der pro Zeiteinheit ungeregelt in eine erste Kokille (3) ein- füessenden Referenzzuflussmenge gesteuert und die Zuflussmenge in mindestens eine weitere Kokille(3') mittels einer von einer Badspiegelmesseinrichtung(6') angesteuerten Zuflussregeleinrichtung (13) in Abhängigkeit von der gemeinsamen Ausziehgeschwindigkeit reguliert wird.

2. Verfahren nach Anspruch 1, dadurch gekennzeichnet, dass der sich in der Ausgussdüse (2') des Zwischengefässes (1) bildende Giessstrahl für die weitere Kokille (3') durch einschnürende elektromagnetische Felder beaufschlagt wird.

3. Verfahren nach Anspruch 1, dadurch gekennzeichnet, dass der sich in der Ausgussdüse (Z) des Zwischengefässes (1) bildende Giessstrahl für die weitere Kokille (3') durch einströmende Gase geregelt wird.

4. Verfahren nach einem der Ansprüche 1 bis 3, dadurch gekennzeichnet, dass die erste (3) und die weitere Kokille (3') im Gleichschritt oszilliert werden.

5. Vorrichtung zur Durchführung des Verfahrens nach einem der Ansprüche 1 bis 4, wobei mindestens ein Zwischengefäss (1) mit mindestens zwei Ausgussdüsen (2, 2') oberhalb von mindestens zwei mit Badspiegelmesseinrichtungen (6, 6') versehenen Kokillen (3, 3') angeordnet und den Kokillen (3, 3') eine Sekundärkühleinrichtung (8) sowie ein Ausziehaggregat (10) nachgeordnet sind, dadurch gekennzeichnet, dass die Badspiegeimesseinrichtung (6) der ersten einen ungeregelten Schmelzenzufluss aufweisenden Kokille (3) mit einer Steuerung (11) für die Geschwindigkeit des gemeinsamen Ausziehaggregates (10) elektrisch verbunden ist und dass die Badspiegelmesseinrichtung (6') der weiteren Kokille (3') mit Regeleinrichtungen für die Zuflussmenge elektrisch verbunden ist.

6. Vorrichtung nach Anspruch 5, dadurch gekennzeichnet, dass die Regeleinrichtungen für die Zuflussmenge aus den Giessstrahl umfassenden elektromagnetischen Spulen (15, 21) bestehen.

7. Vorrichtung nach Anspruch 5, dadurch gekennzeichnet, dass die Regeleinrichtungen für die Zuflussmenge aus einer in die Ausgussdüse einmündenden Gaszuführeinrichtung (32) und aus einer Steuerung (33) für die Gasmenge bestehen.

8. Vorrichtung nach einem der Ansprüche 5 bis 7, dadurch gekennzeichnet, dass der Durchflussquerschnitt der Ausgussdüse (2) für die Referenzzuflussmenge in die erste Kokille (3) etwa 10% kleiner ist als die Durchflussquerschnitte der Ausgussdüsen (2', 31) für die weitere Kokille (3').

9. Vorrichtung nach einem der Ansprüche 5 bis 8, dadurch gekennzeichnet, dass die erste (3) und die weitere Kokille (3') in einem gemeinsamen Kokillenrahmen (4) angeordnet sind und dieser Rahmen (4) mit einer Oszillationseinrichtung (17) verbunden ist.

## Claims

1. A method of continuous casting a plurality of strands, wherein steel is poured from at least one tundish (1) into moulds (3, 3'), the strands (9, 9') that form are withdrawn from the moulds (3, 3') at the same speed and are cooled, and the molten metal in the moulds (3, 3') is maintained at the required bath level, characterized in that the speed of withdrawal is controlled in dependence on the reference feed quantity which flows into the first mould (3) during each unit of time, and the quantity fed into at least one further mould (3') is regulated in dependence upon the common speed of withdrawal by means of a feed- regulating means (13) triggered by a means (6') for measuring the bath level.

2. A method according to claim 1, characterized in that the casting stream for the further mould (3'), that forms in the discharge nozzle (2') of the tundish (1), is acted upon by constricting electromagnetic fields.

3. A method according to claim 1, characterized in that the casting stream for the further mould (3'), that forms in the discharge nozzle (2') of the tundish (1), is regulated by inflowing gases.

4. A method according to any one of claims 1 to 3, characterized in that the first mould (3) and the further mould (3') oscillate in unison.

5. Apparatus for performing the method of any one of claims 1 to 4, wherein at least one tundish (1) with at least two discharge nozzles (2, 2') is arranged above at least two moulds (3, 38) provided with means (6, 6') for measuring the bath level, and a secondary cooling means (8) as well as a withdrawal unit (10) are arranged downstream of the moulds (3, 3'), characterized in that the means (6) for measuring bath level in the first mould (3), having an uncontrolled molten-metal feed, is electrically connected to a means (11) for controlling the speed of the common withdrawal unit (10), and in that the means (6') for measuring the bath level in the further mould (3') is electrically connected to meansfor regulating the feed quantity.

6. Apparatus according to claim 5, characterized in that the means for regulating the feed quantity consists of electromagnetic coils (15, 21) surrounding the casting stream.

7. Apparatus according to claim 5, characterized in that the means for regulating the feed quantity consists of a gas-supply means (32) delivering into the discharge nozzle, and of a control means (33) for the quantity of gas.

8. Apparatus according to any one of claims 5 to 7, characterized in that the flow cross-section of the discharge nozzle (2) for the reference quantity fed into the first mould (3) is approximately 10 % less than the flow cross-section of the discharge nozzles (2', 31) for the further mould (3').

9. Apparatus according to any one of claims 5 to 8, characterized in that the first mould (3) and the further mould (3') are arranged in a common mould frame (4), and this frame (4) is connected to an oscillating means (17).

## Revendications

1. Procédé pour la coulée continue de plusieurs lignes, dans lequel l'acier est coulé, à partir d'au moins un récipient intermédiaire (1), dans des lingotières (3, 3'), les barres (9, 9') qui se forment sont extraites à la même vitesse hors des lingotières (3, 3'), refroidies, et le niveau du bain de fusion dans les lingotières (3, 3') est maintenu aux niveaux désirés, caractérisé en ce que la vitesse d'extraction est pilotée en fonction du débit d'arrivée de référence, non régulé, qui coule dans la première lingotière (3) par unité de temps ; et en ce que le débit d'arrivée dans au moins une autre lingotière (3') est régulé, en fonction de la vitesse d'extraction commune, au moyen d'un dispositif de régulation du débit d'arrivée (13) piloté par un dispositif de mesure du niveau de bain de fusion (6').

2. Procédé selon la revendication 1, caractérisé en ce que le jet de fusion qui se forme dans la busette de sortie de coulée (2') du récipient intermédiaire (1), pour l'autre lingotière (3'), est influencé par des champs électromagnétiques donnant un effet de pincement.

3. Procédé selon la revendication 1, caractérisé en ce que le jet de fusion qui se forme dans la busette de sortie de coulée (2') du récipient intermédiaire (1), pour l'autre lingotière (3'), est régulé par une admission de gaz.

4. Procédé selon l'une des revendications 1 à 3, caractérisé en ce que l'on fait osciller en synchronisme la première lingotière (3) et l'autre lingotière (3').

5. Dispositif pour l'exécution du procédé selon l'une des revendications 1 à 4, où est disposé au moins un récipient intermédiaire (1) comportant au moins deux busettes de sortie de coulée (2, 2') au-dessus d'au moins deux lingotières (3, 3') munies de dispositifs de mesure du niveau du bain de fusion (6, 6') et où un dispositif de refroidissement secondaire (8) ainsi qu'un mécanisme d'extraction (10) sont disposés en aval des lingotières (3, 3'), caractérisé en ce que le dispositif de mesure du niveau du bain de fusion (6) de la première lingotière (3), dont le débit d'arrivée du bain de fusion n'est pas régulé, et relié électriquement à un dispositif de commande (11) pour la vitesse du mécanisme commun d'extraction (10) ; et en ce que le dispositif de mesure du niveau de bain de fusion (6') de l'autre lingotière (3') est relié électriquement à des dispositifs de régulation du débit d'arrivée du bain.

6. Dispositif selon la revendication 5, caractérisé en ce que les dispositifs de régulation du débit d'arrivée du bain sont constitués en bobines électromagnétiques (15, 21) qui entourent le jet de fusion.

7. Dispositif selon la revendication 5, caractérisé en ce que les dispositifs de régulation du débit d'arrivée de coulée sont constitués d'un dispositif d'arrivée du gaz (32) qui débouche dans la busette de sortie de coulée et d'un dispositif de commande (33) du débit du gaz.

8. Dispositif selon l'une des revendications 5 à 7, caractérisé en ce que la section de passage de la busette de sortie de coulée (2) pour le débit d'arrivée de référence dans la première lingotière (3) est d'environ 10 % inférieure aux sections de passage des busettes de sortie (2', 31) de l'autre lingotière (3').

9. Dispositif selon l'une des revendications 5 à 8, caractérisé en ce que la première lingotière (3) et l'autre lingotière (3') sont disposées dans un châssis commun (4) ; et en ce que ce châssis (4) est relié à un dispositif d'oscillation (17).
